# EUROPÄISCHE PATENTSCHRIFT

(11) **EP 1 825 136 B1**
(45) Veröffentlichungstag und Bekanntmachung des Hinweises auf die Patenterteilung: **23.07.2008**
(21) Anmeldenummer: 05801390.5
(22) Anmeldetag: 05.10.2005
(51) Int. Cl.: F02M 61/16, F02M 51/06

(54) **EINSPRITZVENTIL**
INJECTION VALVE
INJECTEUR

(30) Priorität: 07.12.2004 DE 102004058803
(43) Veröffentlichungstag der Anmeldung: 29.08.2007
(73) Patentinhaber: ROBERT BOSCH GMBH, 70442 Stuttgart (DE)
(72) Erfinder: LANDER, Juergen, 70563 Stuttgart (DE); MAIER, Dieter, 87545 Burgberg (DE); THOEMMES, Franz, 74321 Bietigheim-Bissingen (DE)
(86) Internationale Anmeldenummer: PCT/EP2005/055005
(87) Internationale Veröffentlichungsnummer: WO 2006/061268

(56) Entgegenhaltungen:
- EP-A- 0 582 296
- EP-A- 0 806 565
- WO-A-20/04088118
- US-A- 4 331 317
- US-A- 5 566 920
- US-A- 5 775 600
- US-A1- 2002 084 365

## Beschreibung

### Stand der Technik

Die Erfindung geht aus von einem Einspritzventil, insbesondere für Kraftstoffeinspritzanlagen von Brennkraftmaschinen in Kraftfahrzeugen, nach dem Oberbegriff des Anspruchs 1 (siehe z.B. EP-A-0806565).

Ein bekanntes Einspritzventil für Kraftstoffeinspritzanlagen für Brennkraftmaschinen (DE 42 30 376 C1) weist einen Ventilsitzträger auf, in dem endseitig ein Ventilsitzkörper eingesetzt ist. An dem Ventilsitzkörper ist die Ventilöffnung und der die Ventilöffnung umschließende Ventilsitz ausgebildet. Die hohlzylindrische Ventilnadel ist an ihrem einen Nadelende zum Kraftstoffeintritt offen und an ihrem anderen Nadelende durch ein kugelförmiges Ventilschließglied, das auf die Ventilnadel aufgeschweißt ist, verschlossen und ist mit radialen Austrittslöchern für den Kraftstoff versehen. Der Ventilsitzträger ist über ein Zwischenstück an dem hohlzylindrischen Magnetkern, z.B. durch Schweißung, befestigt. Dem hohlzylindrischen Magnetkern liegt unter Bildung eines Arbeitsluftspalts der Magnetanker gegenüber, der einstückig mit der Ventilnadel an dieser ausgebildet ist. Die Ventilnadel ist über ihren Magnetanker axial verschieblich im Zwischenstück geführt. Auf den Magnetkern ist die Magnetspule, bestehend aus einem Spulenkörper und einer in den Spulenkörper eingewickelten Erregerwicklung, aufgeschoben. Die Erregerwicklung ist an einen Anschlussstecker angeschlossen. Das vom Magnetanker abgekehrte Ende des Magnetkerns ist als Anschlussstutzen für die Kraftstoffeinleitung ausgebildet, in dem ein Kraftstofffilter eingesetzt ist. Die Magnetspule ist von einem, als Bügel ausgebildeten ferromagnetischen Leitelement umgeben, das mit seinem einen Ende an dem Magnetkern und seinem anderen Ende an dem Ventilsitzträger anliegt und mit diesem z. B. durch Schweißen oder Löten verbunden ist. Magnetkern, Magnetspule mit ferromagnetischem Leitelement und Ventilsitzträger sind von einer Kunststoffumspritzung umschlossen, in der der Anschlussstecker integriert ist. Die Ventilnadel ist in sog. MIM-Technologie (Metal Injection Molding) durch Spritzgießen und anschließendem Sintern hergestellt. Dabei wird die Ventilnadel aus einem Metallpulver mit einem Bindemittel, z.B. einem Kunststoffbindemittel gespritzt. Durch Sintern wird das Bindemittel wieder entfernt. Die so hergestellte hülsen- oder zylinderförmige Ventilnadel, in der schon die Austrittslöcher ausgeformt und der Magnetkern angeformt sind, wird stirnseitig mit dem kugelförmigen Ventilschließglied durch Schweißen verbunden.

### Vorteile der Erfindung

Das erfindungsgemäße Einspritzventil mit den Merkmalen des Anspruchs 1 hat den Vorteil, dass die Funktionen des Einspritzventils auf komplexe Bauteile vereinigt sind, die einerseits durch Spritztechniken, wie MIM (Metal Injection Molding), CIM (Ceramic Injection Molding) oder Kunststoffspritzgießen kostengünstig herstellbar sind und andererseits eine Straffung der Montagelinie mit Montagezeitgewinn ermöglichen. Die aufwändige und kostspielige Umspritzung des Einspritzventils mit Kunststoff innerhalb der Montagelinie wird umgangen. Durch das Verkleben der Bauteile an den Füge- und Dichtstelle - anstelle von Schweißen - wird ein Verzug der Bauteile vermieden und können Metall- und Kunststoffteile problemlos und zuverlässig miteinander verbunden werden.

Darüber hinaus lassen sich durch die erfindungsgemäße Modulbauweise auch für den Kunden wesentliche technische Eigenschaften des Einspritzventils verbessern. So wird das Ventilgeräusch reduziert, da der Ventilsitzträger ein massives Bauteil ist und Ventilsitz und Ventilnadelführung in ihm vereinigt sind. Der Magnetkreis lässt sich durch Wegfall von Tragfunktion für Magnetspule und Anschlussstutzen bezüglich seines Eisenvolumens so optimieren, dass induzierte Wirbelströme reduziert und Schaltzeiten verkürzt werden und damit der Dynamic Flow Range (DFR) verbessert wird.

Durch die in den weiteren Ansprüchen aufgeführten Maßnahmen sind vorteilhafte Weiterbildungen und Verbesserungen des im Anspruch 1 angegebenen Einspritzventils möglich.

Gemäß einer vorteilhaften Ausführungsform der Erfindung ist der hohlzylindrische Magnetkern in den Ventilsitzträger eingepresst. Aufgrund der Wandstärke des Ventilsitzträgers ist dabei eine reine Presspassung ausreichend für die Festigkeit der Verbindung, so dass der Magnetkern nicht noch zusätzlich am Ventilsitzträger festgeheftet werden muss. Die axiale Einsetztiefe des Magnetkerns legt den maximalen Hub der Ventilnadel fest.

### Zeichnung

Die Erfindung ist anhand von in der Zeichnung dargestellten Ausführungsbeispielen in der nachfolgenden Beschreibung näher erläutert. Es zeigen:
- Fig. 1: einen Längsschnitt eines Einspritzventils,
- Fig. 2: einen Längsschnitt eines Einspritzventils gemäß einem weiteren Ausführungsbeispiel in einer Halbschnittdarstellung.

### Beschreibung der Ausführungsbeispiele

Das in Fig. 1 im Längsschnitt schematisiert dargestellte Einspritzventil wird vorzugsweise in Kraftstoffeinspritzanlagen von Brennkraftmaschinen in Kraftfahrzeugen eingesetzt. Es weist einen Ventilsitzträger 11, eine im Ventilsitzträger 11 koaxial angeordnete Ventilnadel 12, einen Elektromagneten 13 zum Betätigen der Ventilnadel 12, sowie einen Anschlussstutzen 14 zum Zuführen von Kraftstoff auf. Der Ventilsitzträger 11 ist aus einem harten Magnetmaterial, z.B. KM57, oder einem partiell härtbaren Magnetmaterial als sog. MIM-Teil durch Spritzgießen und anschließendes Sintern nach dem Metal-Injection-Molding-Verfahren hergestellt. Einzelheiten dieses Verfahrens finden sich in der DE 42 30 376 C1. Beim Herstellen des Ventilsitzträgers 11 wird in dessen Bodenbereich eine Ventilöffnung 15 und ein diese umschließender Ventilsitz 16 aus- bzw. angeformt. Der Ventilsitz 16 wird im endgültigen Zustand geschliffen bzw. gehont. Im Boden des Ventilsitzträgers 11 ist auf der vom Ventilsitz 16 abgekehrten Außenseite eine Ausnehmung 17 koaxial zur Ventilöffnung 15 eingeformt, in die eine Spritzlochscheibe 17 eingeklebt ist. An seinem vom Ventilsitz 16 abgekehrten Ende ist der Ventilsitzträger 11 mit einer außen umlaufenden Ringnut 18 versehen. Ist der Ventilsitzträger 11 nicht aus hartem, sondern partiell härtbarem Magnetmaterial hergestellt, so wird dieses im Bereich des Ventilsitzes 16 gehärtet.

Die im Ausführungsbeispiel der Fig. 1 hohlzylindrische Ventilnadel 12 ist an ihrem vom Ventilsitz 16 abgekehrten Ende zum Kraftstoffeintritt offen und trägt an ihrem dem Ventilsitz 16 zugekehrten anderen Ende ein Ventilschließglied 19, das mit dem Ventilsitz 16 zum Freigeben und Schließen der Ventilöffnung 15 zusammenwirkt. Zum Kraflstoffaustritt ist die Ventilnadel 12 mit mindestens einem radial durch die Zylinderwand hindurchgehenden Austrittsloch 20 versehen. An dem vom Ventilschließglied 19 abgekehrten Ende der Ventilnadel 12 ist ein Magnetanker 21 angeordnet, über den die Ventilnadel 12 in dem Ventilsitzträger 11 axial verschieblich geführt ist. Die Ventilnadel 12 mit Ventilschließglied 19 und Magnetanker 21 ist als einstückiges MIM-Teil aus einem harten, weichmagnetischen Material hergestellt. Durch die MIM-Technologie können sowohl die Austrittslöcher 20 als auch eine innen am Ventilschließglied 19 ausgerichtete ebene Fläche 22 hergestellt werden. Diese ebene Fläche 22 dient als Reflexionsfläche für einen Laserstrahl bei der Trockeneinstellung des Ventilhubs. Die mit dem Ventilsitz 16 zusammenwirkende Außenkontur des Ventilschließglieds 19 wird angeschliffen, wobei beliebige Konturen, z.B. Kugelform oder Kantensitz mit Dämpfungskegel, realisiert werden können.

Der Elektromagnet 13 umfasst neben dem mit der Ventilnadel 12 einstückig ausgebildeten Magnetanker 21 einen innenliegenden, hohlzylindrischen Magnetkern 23, einen außenliegenden, tiefgezogenen Magnettopf 24 und eine zwischen Magnetkern 23 und Magnettopf 24 einliegende Magnetspule 25, die in bekannter Weise aus einer auf einen Spulenkörper aufgewickelten Erregerwicklung besteht. Die Magnetspule 25 ist an einem Anschlussstecker 26 angeschlossen. Der hohlzylindrische Magnetkern 23 ist an dem vom Ventilsitz 16 abgekehrten Ende des Ventilsitzträgers 11 in diesen eingepresst. Seine Einpresstiefe bestimmt den Hub der Ventilnadel 12. Aufgrund der relativ großen Wandstärke des Ventilsitzträgers 11 wird durch eine reine Presspassung eine ausreichende Festigkeit in der Verbindung von Magnetkern 23 und Ventilsitzträger 11 erreicht. Die Magnetspule 25 und der Anschlussstecker 26 sind zu einem kunststoffumspritzten Spulenteil 27 zusammengefasst, das als separates Bauteil außerhalb der Montagelinie hergestellt, angeliefert und auf den Ventilsitzträger 11 aufgeschoben wird. Auf das kunststoffumspritzte Spulenteil 27 wird der Magnettopf 24 aufgesetzt, der mit seinem Topfboden 241 den Ventilsitzträger 11 umschließt und mit seinem Topfmantel 242 am Topföffnungsrand einen am Ventilsitzträger 11 angeformten Radialflansch 111 nahezu spiellos übergreift. Der Radialflansch 11 ist in Höhe des Magnetkerns 23 an der Ventilnadel 12 angeordnet. Die Ventilnadel 12 wird mit ihrem Ventilschließglied 19 durch eine als Druckfeder ausgebildete Ventilschließfeder 28 auf den Ventilsitz 16 aufgepresst. Hierzu stützt sich die Ventilschließfeder 28 einerseits in einer im Innern der Ventilnadel 12 ausgebildeten, radialen Ringschulter 121 und andererseits an einer Einstellhülse 29 ab, die in den Magnetkern 23 eingepresst ist. Die Einpresstiefe der Einstellhülse 29 bestimmt die Federvorspannung der Ventilschließfeder 28 und damit die Schließkraft der Ventilnadel 12. Bei geschlossenem Ventil ist zwischen den ringförmigen Stirnflächen von Magnetanker 21 und Magnetkern 23 ein Arbeitsluftspalt 30 vorhanden.

Der Anschlussstutzen 14 ist als separates Kunststoffspritzgussteil mit integriertem Filter 31 hergestellt. Er weist einerseits einen Ringsteg 141, der mit der Ringnut 18 am Ventilsitzträger 11 eine Klipsverbindung herzustellen vermag, und eine radial abstehende Montagenase 142 auf, die als Verdrehsicherung dient und zum lagerichtigen Einsetzen des Einspritzventils in eine Kraftstoffsammelleitung dient. Die Montagenase 142 kann dabei je nach Bautyp des Einspritzventils in Axial- und Radialrichtung am Anschlussstutzen 14 versetzt sein. Der Anschlussstutzen 14 wird am Ende der Montagelinie gerichtet zur Spritzlochscheibe 17 auf den Ventilsitzträger 11 aufgeklipst und mit dem Ventilsitzträger 11 und/oder dem Magnettopf 24 verklebt.

Das Volumen des von Magnetkern 23, Magnettopf 24, Radialflansch 111 und Magnetanker 21 gebildeten Magnetkreises ist minimiert, wozu einerseits die Wandstärken der genannten Bauteile möglichst gering ausgeführt und andererseits der Magnetkreis rechteckig ausgebildet ist.

Das in Fig. 2 schematisiert im Halbschnitt dargestellte Einspritzventil ist gegenüber dem zuvor beschriebenen Einspritzventil bezüglich des Ventilsitzträgers 11 und der Ventilnadel 12 modifiziert. Ventilsitzträger 11 und Ventilnadel 12 sind nicht aus weichmagnetischem Material, sondern aus einem harten Material in MIM-Technologie hergestellt. Die Ventilnadel 12 kann aber auch nach einem sog. CIM-Verfahren (Ceramic-Injection-Molding) hergestellt werden. Der Magentanker 21 ist hier nicht einstückig an die Ventilnadel 12 angeformt, sondern als separater weichmagnetischer Ring 32 durch Pressen, Schweißen oder Formschluss auf der Ventilnadel 12 befestigt. Der Ventilsitzträger 11 ist in seinem von dem Elektromagneten 13 umfassten Bereich dünnwandig ausgebildet, so dass sich infolge der Abstufung der Wanddicke eine außen am Ventilsitzträger 11 umlaufende Ringschulter 112 ergibt. Der Magnetkern 23 ist in den dünnwandigen Bereich des Ventilsitzträgers 11 eingepresst und mit diesem verschweißt. Das kunststoffumspritzte Spulenteil 27 ist auf den Magnetkern 23 und den dünnwandigen Bereich des Ventilsitzträgers 11 aufgeschoben und vorzugsweise mit beiden verklebt. Der tiefgezogene Magnettopf 24 ist mit seinem Topfboden 241 auf den Magnetkern 23 aufgesetzt und mit diesem vorzugsweise durch Schweißen verbunden. Die ringförmige Topföffnung ist von einem Ring 33 aus weichmagnetischem Material abgedeckt, der an der Ringschulter 112 des Ventilsitzträgers 11 anliegt und mit seinem Innrand mit dem Ventilsitzträger 11 und mit seinem Außenrand mit dem Topfmantel 242 des Magnettopfes 24 formschlüssig verbunden ist, z.B. durch Pressung oder Schweißung.

In einer hier nicht dargestellten alternativen Ausführungsform kann die Ventilnadel auch als massiver Stößel ausgeführt werden, an dessen einem Ende das vorzugsweise kugelförmige Ventilschließglied angeschweißt und an dessen anderem Ende der Magnetanker angeordnet, vorzugsweise einstückig angeformt ist, der gleichzeitig zur Axialführung der Ventilnadel im Ventilsitzträger 11 dient. Eine solche Ventilnadel ist beispielsweise aus der DE 44 15 850 A1 bekannt.

## Patentansprüche

1. Einspritzventil, insbesondere für Kraftstoffeinspritzanlangen von Brennkraftmaschinen in Kraftfahrzeugen, mit einem Ventilsitzträger (11), mit einem am Ende des Ventilsitzträgers (11) sich befindlichen, eine Ventilöffnung (15) umschließenden Ventilsitz (16), mit einer im Ventilsitzträger (11) koaxial angeordneten, axial verschieblich geführten Ventilnadel (12), die an ihrem dem Ventilsitz (16) zugekehrten Nadelende eine mit dem Ventilsitz (16) zum Schließen und Freigeben der Ventilöffnung (15) zusammenwirkendes Ventilschließglied (19) trägt, mit einem Elektromagneten (13) zur Hubbetätigung der Ventilnadel (12), der einen inneren, hohlzylindrischen Magnetkern (23), einen äußeren Magnettopf (24), eine dazwischenliegende, an einem Anschlussstecker (26) angeschlossene Magnetspule (25) und einen dem Magnetkern (23) axial gegenüberliegenden Magnetanker (21) aufweist, der an dem vom Ventilschließglied (19) abgekehrten Nadelende der Ventilnadel (12) angeordnet ist, und mit einem Anschlussstutzen (14) mit Filter (31) zum Einleiten des Kraftstoffs, **dadurch gekennzeichnet, dass** Ventilöffnung (15) und Ventilsitz (16) am einteiligen Ventilsitzträger (11) selbst ausgebildet sind, dass die axial verschiebliche Führung der Ventilnadel (12) dem Ventilsitzträger (11) zugewiesen ist, dass Magnetspule (25) und Anschlussstecker (26) in einem kunststoffumspritzten separaten Spulenteil (27) zusammengefasst sind, das auf den Ventilsitzträger (11) aufgesetzt ist, dass der Magnettopf (24) auf das Spulenteil (27) so aufgesetzt ist, dass der Magnetkreis über Magnetkern (23), Magnettopf (24), Ventilsitzträger (11) und Magnetanker (21) geschlossen ist, dass der Anschlussstutzen (14) als separates Kunststoffspritzteil ausgebildet ist, in dem der Filter (31) integriert ist, und dass Füge- und Dichtungsstellen zwischen Anschlussstutzen (14) einerseits und Spulenteil (27), Magnettopf (24) und/oder Ventilsitzträger (11) andererseits geklebt sind.

2. Einspritzventil nach Anspruch 1, **dadurch gekennzeichnet, dass** der hohlzylindrische Magnetkern (23) in den Ventilsitzträger (11) eingepresst ist.

3. Einspritzventil nach Anspruch 1 oder 2, **dadurch gekennzeichnet, dass** der Ventilsitzträger (11) mit Ventilöffnung (15) und Ventilsitz (16) als MIM-Teil hergestellt und der Ventilsitz (16) geschliffen oder gehont ist.

4. Einspritzventil nach einem der Ansprüche 1 - 3, **dadurch gekennzeichnet, dass** die Ventilnadel (12) mit Ventilschließkopf (19) als einstückiges MIM- oder CIM-Teil hergestellt und die mit dem Ventilsitz (16) zusammenwirkende Außenkontur des Ventilschließkopfs (19) angeschliffen ist.

5. Einspritzventil nach Anspruch 4, **dadurch gekennzeichnet, dass** die Ventilnadel (12) hohlzylindrisch mit einem offenen Ende für den Kraftstoffeintritt und mit radialen Austrittslöchern (20) für den Kraftstoffaustritt ausgebildet ist.

6. Einspritzventil nach einem der Ansprüche 1-5, **dadurch gekennzeichnet, dass** an dem Anschlussstutzen (14) eine der Verdrehsicherung dienende, radial abstehende Montagenase (142) zum lagerichtigen Positionieren des Einspritzventils in einer Kraftstoffsammelschiene angespritzt ist.

7. Einspritzventil nach einem der Ansprüche 1-6, **dadurch gekennzeichnet, dass** in dem Ventilsitzträger (11) eine die Ventilöffnung (15) stromabwärts des Kraftstoffflusses überdeckende Spritzlochscheibe (17) eingeklebt ist.

8. Einspritzventil nach einem der Ansprüche 1-7, **dadurch gekennzeichnet, dass** das Volumen des von Magnetkern (23), Magnettopf (24), Ventilsitzträger (11) und Magnetanker (21) gebildeten Magnetkreises minimiert und der Magnetkreis vorzugsweise rechteckig ausgebildet ist.

9. Einspritzventil nach einem der Ansprüche 4-8, **dadurch gekennzeichnet, dass** der Ventilsitzträger (11) aus weichmagnetischem Material, das hart oder im Ventilsitzbereich härtbar ist, und die Ventilnadel (12) aus weichmagnetischem, hartem oder bereichsweise härtbarem Material besteht und dass der Magnetanker (21) einstückig an die Ventilnadel (12) angeformt ist.

10. Einspritzventil nach Anspruch 9, **dadurch gekennzeichnet, dass** der vorzugsweise tiefgezogene Magnettopf (24) mit seinem Topfboden (241) auf den Ventilsitzträger (11) aufgeschoben ist und an seiner Topföffnung mit seinem Topfmantel (242) einen Radialflansch (111) vorzugsweise spiellos übergreift, der am Ventilsitzträger (11) in Höhe des Magnetankers (21) einstückig angeformt ist.

11. Einspritzventil nach Anspruch 9 oder 10, **dadurch gekennzeichnet, dass** der Ventilsitzträger (11) auf seinem vom Ventilsitz (16) abgekehrten Endabschnitt eine Ringnut (18) aufweist, in die der Anschlussstutzen (14) mit einem Ringsteg (141) zur Herstellung einer Klipsverbindung einklipsbar ist.

12. Einspritzventil nach einem der Ansprüche 4 - 8, **dadurch gekennzeichnet, dass** Ventilsitzträger (11) und Ventilnadel (12) aus hartem Material bestehen und der Magnetanker (21) als Ring (32) aus weichmagnetischem Material durch Pressung, Schweißen oder Formschluss an der Ventilnadel (12) befestigt ist.

13. Einspritzventil nach Anspruch 12, **dadurch gekennzeichnet, dass** der vorzugsweise tiefgezogene Magnettopf (24) mit seinem Topfboden (241) auf den Magnetkern (23) aufgeschoben ist und dass die ringförmige Topföffnung des Magnettopfes (24) mit einem Ring (33) aus weichmagnetischem Material überdeckt ist, der außen mit dem Topfmantel (242) des Magnettopfes (24) und innen mit dem Ventilsitzträger (11) in Höhe des Magnetankers (21) formschlüssig verbunden ist.

14. Einspritzventil nach Anspruch 13, **dadurch gekennzeichnet, dass** der Ventilsitzträger (11) in seinem vom Elektromagneten (13) umfassten Bereich dünnwandig ausgebildet ist, dass der weichmagnetische Ring (32) an einer durch die Abstufung der Wanddicke des Ventilsitzträgers (11) sich ergebenden Ringschulter (112) axial anliegt und dass der in den dünnwandigen Bereich des Ventilsitzträgers (11) eingepresste Magnetkern (23) am Ventilsitzträger (11) angeschweißt ist.

15. Einspritzventil nach einem der Ansprüche 12-14, **dadurch gekennzeichnet, dass** der Anschlussstutzen (14) auf den Magnetkern (23), diesen randseitig übergreifend aufgesetzt und mit dem Magnetkern (23) und/oder mit dem Magnettopf (24) verklebt ist.

## Claims

1. Injection valve, in particular for fuel injection systems of internal combustion engines in motor vehicles, having a valve seat carrier (11), having a valve seat (16) which is situated at the end of the valve seat carrier (11) and which surrounds a valve opening (15), having a valve needle (12) which is arranged coaxially, and is guided in an axially movable manner, in the valve seat carrier (11), which valve needle (12), at its needle end pointing towards the valve seat (16), carries a valve closing element (19) which interacts with the valve seat (16) in order to close and open the valve opening (15), having an electromagnet (13) for the stroke actuation of the valve needle (12), which electromagnet (13) has an inner hollow cylindrical magnet core (23), an outer magnet pot (24), an interposed magnet coil (25) which is connected to a connecting plug (26), and a magnet armature (21) which is situated axially opposite the magnet core (23), which magnet armature (21) is arranged at that needle end of the valve needle (12) which faces away from the valve closing element (19), and having a connecting pipe (14) with a filter (31) for conducting in the fuel, **characterized in that** the valve opening (15) and valve seat (16) are formed on the unipartite valve seat carrier (11) itself, **in that** the axially movable guide of the valve needle (12) faces towards the valve seat carrier (11), **in that** the magnet coil (25) and the connecting plug (26) are combined in one plastic-encapsulated, separate coil part (27) which is placed onto the valve seat carrier (11), **in that** the magnet pot (24) is placed onto the coil part (27) in such a way that the magnetic circuit is closed by means of the magnet core (23), magnet pot (24), valve seat carrier (11) and magnet armature (21), **in that** the connecting pipe (14) is formed as a separate plastic moulded part in which the filter (31) is integrated, and **in that** joining and sealing points between the connecting pipe (14) on the one hand and the coil part (27), magnet pot (24) and/or valve seat carrier (11) on the other hand are adhesively bonded.

2. Injection valve according to Claim 1, **characterized in that** the hollow cylindrical magnet core (23) is pressed into the valve seat carrier (11).

3. Injection valve according to Claim 1 or 2, **characterized in that** the valve seat carrier (11) with the valve opening (15) and valve seat (16) is produced as an MIM part and the valve seat (16) is ground or honed.

4. Injection valve according to one of Claims 1-3, **characterized in that** the valve needle (12) with the valve closing head (19) is produced as a unipartite MIM or CIM part and the outer contour, which interacts with the valve seat (16), of the valve closing head (19) is ground.

5. Injection valve according to Claim 4, **characterized in that** the valve needle (12) is of hollow cylindrical design with an open end for the fuel inlet and with radial outlet holes (20) for the fuel outlet.

6. Injection valve according to one of Claims 1 - 5, **characterized in that** a radially projecting assembly lug (142) which serves as an anti-twist mechanism and for the correct positioning of the injection valve in a fuel collecting rail is integrally moulded on the connecting pipe (14).

7. Injection valve according to one of Claims 1-6, **characterized in that** a spray hole disc (17) which overlaps the valve opening (15) downstream of the fuel flow is adhesively bonded in the valve seat carrier (11).

8. Injection valve according to one of Claims 1-7, **characterized in that** the volume of the magnetic circuit formed by the magnet core (23), magnet pot (24), valve seat carrier (11) and magnet armature (21) is minimized and the magnetic circuit is preferably of rectangular design.

9. Injection valve according to one of Claims 4-8, **characterized in that** the valve seat carrier (11) is composed of a soft magnetic material, which is hard or hardenable in the valve seat region, and the valve needle (12) is composed of soft magnetic material, which is hard or hardenable in regions, and **in that** the magnet armature (21) is integrally formed in a unipartite fashion on the valve needle (12).

10. Injection valve according to Claim 9, **characterized in that** the preferably deep-drawn magnet pot (24) is pushed with its pot base (241) onto the valve seat carrier (11) and, at its pot opening, engages with its pot casing (242) preferably without play over a radial flange (111) which is integrally formed in a unipartite fashion on the valve seat carrier (11) at the level of the magnet armature (21).

11. Injection valve according to Claim 9 or 10, **characterized in that** the valve seat carrier (11) has, on its end section facing away from the valve seat (16), an annular groove (18) into which the connecting pipe (14) can be clipped with an annular web (141) in order to produce a clipped connection.

12. Injection valve according to one of Claims 4-8, **characterized in that** the valve seat carrier (11) and valve needle (12) are composed of hard material and the magnet armature (21), as a ring (32) composed of soft magnetic material, is fastened to the valve needle (12) by means of pressing, welding or a form-fitting connection.

13. Injection valve according to Claim 12, **characterized in that** the preferably deep-drawn magnet pot (24) is pushed with its pot base (241) onto the magnet core (23), and **in that** the annular pot opening of the magnet pot (24) is covered by a ring (33) which is composed of soft magnetic material and which is connected in a form-fitting manner at the outside to the pot casing (242) of the magnet pot (24) and at the inside to the valve seat carrier (11) at the level of the magnet armature (21).

14. Injection valve according to Claim 13, **characterized in that** the valve seat carrier (11) is of thin-walled design in its region surrounded by the electromagnet (13), **in that** the soft magnetic ring (32) bears axially against an annular shoulder (112) generated by the stepping of the wall thickness of the valve seat carrier (11), and **in that** the magnet core (23) which is pressed into the thin-walled region of the valve seat carrier (11) is welded to the valve seat carrier (11).

15. Injection valve according to one of Claims 12-14, **characterized in that** the connecting pipe (14) is placed onto the magnet core (23) so as to engage over the latter at the edge side, and is adhesively bonded to the magnet core (23) and/or to the magnet pot (24).

## Revendications

1. Injecteur notamment pour des installations d'injection de carburant de moteurs à combustion interne équipant des véhicules automobiles comprenant un support de siège de soupape (11), un siège de soupape (16) prévu à l'extrémité du support de siège de soupape (11), et entourant une ouverture de soupape (15), une aiguille d'injecteur (12) coaxiale par rapport au support de siège de soupape (11) et guidée de façon à coulisser axialement, l'extrémité de l'aiguille tournée vers le siège de soupape (16) ayant un organe d'obturation de soupape (19) coopérant avec le siège de soupape (16) pour fermer et libérer l'orifice de soupape (15), un électro-aimant (13) pour actionner la course de l'aiguille de soupape (12), cet électro-aimant ayant un noyau magnétique cylindrique creux (23) intérieur, une tête magnétique extérieure (24), une bobine magnétique (25) interposée, reliée à un connecteur (26), et un induit magnétique (21) axialement en regard du noyau magnétique (23), cet induit étant prévu à l'extrémité de l'aiguille d'injecteur (12) à l'opposé de celle de l'organe d'obturation de soupape (19), et un ajutage de branchement (14) muni d'un filtre (31) pour l'alimentation en carburant,
**caractérisé en ce que**
l'orifice de soupape (15) et le siège de soupape (16) sont directement réalisés sur le support de siège de soupape (11) en une seule pièce,
le guidage axialement coulissant de l'aiguille d'injecteur (12) est tourné vers le support formant siège de soupape (11),
la bobine électromagnétique (25) et le connecteur (26) comprenant une partie de bobine (27) distincte, enrobée de matière plastique, cette partie de bobine étant rapportée sur le support de siège de soupape (11),
la tête magnétique (24) est rapportée sur la partie de bobine (27),
le circuit magnétique est relié par le noyau magnétique (23), la tête magnétique (24), le support de siège de soupape (11) et l'induit magnétique (21),
l'ajutage de branchement (14) est réalisé sous la forme d'une pièce de matière plastique injectée, distincte, intégrant le filtre (31), et
les points d'assemblage et d'étanchéité entre d'une part l'ajutage de branchement (14) et d'autre part, la partie de bobine (27), la tête magnétique (24) et/ou le support de siège de soupape (11) sont collés.

2. Injecteur selon la revendication 1,
**caractérisé en ce que**
le noyau magnétique cylindrique creux (23) est enfoncé de force dans le support de siège de soupape (11).

3. Injecteur selon l'une quelconque des revendications 1 ou 2,
**caractérisé en ce que**
le support de siège de soupape (11) est réalisé avec un orifice de soupape (15) et le siège de soupape (16) est réalisé sous la forme d'une pièce MIM et le siège de soupape (16) est meulé ou honé.

4. Injecteur selon l'une quelconque des revendications 1 à 3,
**caractérisé en ce que**
l'aiguille d'injecteur (12) est réalisée avec la tête d'obturation de soupape (19) en une seule pièce MIM ou pièce CIM, et le contour extérieur de la tête d'obturation de soupape (19) qui coopère avec le siège de soupape (16) est rodé.

5. Injecteur selon la revendication 4,
**caractérisé en ce que**
l'aiguille d'injecteur (12) a une forme cylindrique creuse avec une extrémité ouverte pour l'entrée du carburant et des orifices de sortie (20), radiaux pour la sortie du carburant.

6. Injecteur selon l'une quelconque des revendications 1 à 5,
**caractérisé en ce que**
l'ajutage de branchement (14) comporte un bec de montage (142), venant radialement en saillie et servant de moyen de blocage en rotation, pour positionner correctement l'injecteur dans une rampe commune d'alimentation en carburant.

7. Injecteur selon l'une quelconque des revendications 1 à 6,
**caractérisé en ce que**
le support de siège de soupape (11) comporte un disque à orifices d'éjection (17) couvrant l'orifice de soupape (15) en aval selon le passage du carburant, ce disque étant collé.

8. Injecteur selon l'une quelconque des revendications 1 à 7,
**caractérisé en ce que**
le volume du circuit magnétique formé par le noyau magnétique (23), la tête magnétique (24), le support de siège de soupape (11) et l'induit magnétique (21) est réduit au minimum et ce circuit magnétique est de préférence de forme rectangulaire.

9. Injecteur selon l'une quelconque des revendications 4 à 8,
**caractérisé en ce que**
le support de siège de soupape (11) est en une matière à aimantation douce, qui est dure ou peut être durcie dans la région du siège de soupape et l'aiguille d'injecteur (12) est en une matière à aimantation douce, dure ou qui peut être durcie par endroits et l'induit magnétique (21) est réalisé en une seule pièce avec l'aiguille d'injecteur (12).

10. Injecteur selon la revendication 9,
**caractérisé en ce que**
la tête magnétique (24) de préférence réalisée par emboutissage profond, est engagée avec son fond de pot (241) sur le support de siège de soupape (11), et l'orifice du pot chevauche par l'enveloppe du pot (242), une bride radiale (111), de préférence sans laisser de jeu, cette bride étant formée en une seule pièce sur le support de siège de soupape (11) à hauteur de l'induit magnétique (21).

11. Injecteur selon l'une quelconque des revendications 9 ou 10,
**caractérisé en ce que**
le support de siège de soupape (11) présente une rainure annulaire (18) dans son segment d'extrémité non tourné vers le siège de soupape (16), et dans cette rainure annulaire, on enclipse l'ajutage de branchement (14) avec une nervure annulaire (141) pour réaliser une liaison enclipsée.

12. Injecteur selon l'une quelconque des revendications 4 à 8,
**caractérisé en ce que**
le support de siège de soupape (11) et l'aiguille d'injecteur (12) sont en une matière dure et l'induit magnétique (21) et l'anneau (32) sont en une matière magnétique douce, fixés par compression, soudage ou liaison par la forme sur l'aiguille d'injecteur (12).

13. Injecteur selon la revendication 12,
**caractérisé en ce que**
le pot magnétique (24) de préférence réalisé par emboutissage profond, est engagé avec son fond de pot (241) sur le noyau magnétique (31), et l'ouverture annulaire du pot magnétique (24) est couverte d'un anneau (33) en une matière à aimantation douce, relié en outre à l'enveloppe (242) du pot magnétique (24), à l'extérieur alors qu'à l'intérieur, le pot est relié au support de siège de soupape (11) au niveau de l'induit magnétique (21) par une liaison par la forme.

14. Injecteur selon la revendication 13,
**caractérisé en ce que**
le support de siège de soupape (11) est à paroi mince dans sa zone entourée par l'électro-aimant (14),
l'anneau magnétique doux (32) est appliqué axialement contre l'épaulement annulaire (112) résultant de la forme étagée de l'épaisseur de paroi du support de siège de soupape (11), et
le noyau magnétique (23) enfoncé dans la zone à paroi mince du support de siège de soupape (11) est soudé sur le support de siège de soupape (11).

15. Injecteur selon l'une quelconque des revendications 12 à 14,
**caractérisé en ce que**
l'ajutage de branchement (14) est appliqué sur le noyau magnétique (23) en le chevauchant du côté du bord, et il est collé au noyau magnétique (23) et/ou au pot magnétique (24).
